# EUROPÄISCHE PATENTSCHRIFT

(11) **EP 2 721 967 B1**
(45) Veröffentlichungstag und Bekanntmachung des Hinweises auf die Patenterteilung: **01.04.2015**
(21) Anmeldenummer: 13187408.3
(22) Anmeldetag: 04.10.2013
(51) Int. Cl.: A47C 31/02

(54) **Polsteranordnung eines Sitzmöbels, Sitzmöbel und Montageverfahren zur Herstellung einer Polsteranordnung**
Upholstery assembly of a seat, seat and assembly method for producing an upholstery assembly
Agencement de coussin d'un meuble siège, meuble siège et procédé de montage pour la fabrication d'un agencement de coussin

(30) Priorität: 18.10.2012 DE 102012218978
(43) Veröffentlichungstag der Anmeldung: 23.04.2014
(73) Patentinhaber: Sedus Stoll AG, 79761 Waldshut (DE)
(72) Erfinder: Maier, Peter, 79737 Herrischried (DE)
(74) Vertreter: Isarpatent

(56) Entgegenhaltungen:
- JP-A- H1 076 083
- JP-A- 2000 079 038
- TW-U- M 421 756
- US-A- 3 647 260
- US-A1- 2004 124 689

## Beschreibung

### GEBIET DER ERFINDUNG

Die vorliegende Erfindung betrifft eine Polsteranordnung eines Sitzmöbels, insbesondere eine Rückenlehnenpolsteranordnung eines Sitzmöbels, ein Sitzmöbel sowie ein Verfahren zur Herstellung einer Polsteranordnung.

### TECHNISCHER HINTERGRUND

Die JP H10 76083 A beschreibt eine Polsteranordnung eines Sitzmöbels mit einem Einrastrahmen, welcher Rastmittel und eine Kaschierrille aufweist. Ferner weist die Polsteranordnung einen Polsterträger auf, der zu den Rastmitteln korrespondierende Gegenrastmittel und einen Polsterbefestigungsabschnitt aufweist.

Die US 2004/124689 A1 beschreibt eine Polsteranordnung mit einem Einrastrahmen und einem Polsterträger. Der Einrastrahmen weist Rastmittel und eine Kaschierrille auf, und der Polsterträger weist zu den Rastmitteln korrespondierende Gegenrastmittel auf sowie einen Polsterbefestigungsabschnitt. Die Rastmittel sind mit den Gegenrastmitteln verrastbar, wobei der Polsterbefesigungsabschnitt von außen verdeckt in einer Kaschierrille des Einrastrahmens versenkbar ist.

Die JP 2000 079038 A beschreibt eine Polsteranordnung eines Sitzmöbels mit einem Einrastrahmen und einem Polsterträger. Der Einrastrahmen weist Rastmittel und eine Kaschierrille auf, und der Polsterträger weist zu den Rastmitteln korrespondierende Gegenrastmittel und einen Polsterbefestigungsabschnitt auf. Der Polsterträger ist mit dem Einrastrahmen verrastbar, wobei der Polsterungsbefestigungsabschnitt von außen verdeckt in der Kaschierrille versenkbar ist.

Die TW M 421 756 U beschreibt eine Polsteranordnung mit einem Einrastrahmen und einem Polsterträger. Der Einrastrahmen ist mit dem Polsterträger verrastbar, wobei der Polsterträger einen Polsterbefestigungsabschnitt aufweist, welcher im eingerasteten Zustand von außen verdeckt in einer in dem Einrastrahmen ausgebildeten Kaschierrille versenkbar ist.

Es ist allgemein bekannt, Sitzmöbel mit einer Polsteranordnung zu versehen. Eine Polsteranordnung weist in der Regel einen Polsterkörper auf, der mit einem Bezug bespannt ist. Der Bezug ist an einer Rückenschale oder -platte befestigt. Zum Befestigen des Bezugs kann beispielsweise ein Sackbezug mit verzurrbarem Bund verwendet werden. Der Sackbezug wird dazu über die Polsterseite der Rückenschale oder -platte samt dem Polsterkörper gestülpt und auf der Rückseite verzurrt. Alternativ kann ein Bezug auch an die Rückseite genagelt oder getackert werden. Die Rückenschale oder -platte wird dann üblicherweise an einen Rahmen angeschraubt, welcher mit seiner Rückseite die Rückseite der Rückenschale oder -platte verdeckt. Besonders häufig sind derartige Polsteranordnungen bei Rückenlehnen von Bürodrehstühlen anzufinden.

Aus optischen und haptischen Gründen, insbesondere bei Rückenlehnen von Bürodrehstühlen, ist es oft wünschenswert, die Rückseite eines Polsters zu beziehen. Dies ist insbesondere dann sinnvoll, wenn die Rückseite des Rahmens sichtbar ist und der Rahmen ohne eigene Rückwand ausgebildet ist. In diesem Fall wird zuerst die Rückenschale oder -platte an den Rahmen angeschraubt und mit einem Polsterkörper versehen. Anschließend wird ein rundum bis auf eine offene Seite vernähter Sackbezug darüber gestülpt und an der offenen Seite umgeschlagen und vernäht. Der Rahmen befindet sich dann mitsamt dem Polsterträger und dem Polsterkörper unter dem Bezug. Alternativ ist es auch möglich, das zuerst mit dem Sackbezug vollständig bezogene Polster an den Rahmen anzuschrauben, so dass der Rahmen im montierten Zustand sichtbar ist.

Insgesamt verlangen diese Lösungen viele Arbeitsschritte in der Herstellung, wie das Nähen des Sackbezugs, das Überstülpen und Befestigen des Sackbezugs, das Anschrauben der Rückenschale oder -platte an den Rahmen und vielerlei dabei notwendiger Anpassungsarbeiten, wie beispielsweise das Ausrichten der Nähte des Bezugs oder das etwaige Abdecken von Schrauben. Dies ist ein Zustand, den es zu verbessern gilt.

### ZUSAMMENFASSUNG DER ERFINDUNG

Vor diesem Hintergrund liegt der vorliegenden Erfindung die Aufgabe zugrunde, eine verbesserte Polsteranordnung anzugeben.

Erfindungsgemäß wird diese Aufgabe durch eine Polsteranordnung mit den Merkmalen des Patentanspruchs 1 und/oder durch ein Sitzmöbel mit den Merkmalen des Patentanspruchs 9 und/oder ein Montageverfahren mit den Merkmalen des Patentanspruches 11 gelöst.

Demgemäß ist vorgesehen:
Eine Polsteranordnung eines Sitzmöbels, insbesondere Rückenlehnenpolsteranordnung eines Bürodrehstuhls, mit einem Einrastrahmen, welcher Rastmittel und eine Kaschierrille aufweist, mit einem Polsterträger, der zu den Rastmitteln korrespondierende Gegenrastmittel und einen Polsterbefestigungsabschnitt aufweist, wobei der Polsterträger derart ausgebildet ist, dass in einem vormontierten Zustand, in welchem ein Polster an dem Polsterbefestigungsabschnitt angebracht ist, die Rastmittel mit den Gegenrastmitteln verrastbar sind und der Polsterbefestigungsabschnitt von außen verdeckt in der Kaschierrille versenkbar ist.

Ein Sitzmöbel mit einer erfindungsgemäßen Polsteranordnung.

Ein Verfahren zur Herstellung einer Polsteranordnung mit den Schritten: Bereitstellen eines Einrastrahmens, welcher Rastmittel und eine Kaschierrille aufweist; Bereitstellen eines Polsterträgers, der zu den Rastmitteln korrespondierende Gegenrastmittel und einen Polsterbefestigungsabschnitt aufweist; Versehen des Polsterträgers mit einem Polster und Anordnen oder Befestigen des Polsters am Polsterbefestigungsabschnitt; Werkzeugloses Einrasten der Rastmittel mit den Gegenrastmitteln unter gleichzeitigem Versenken des Polsterbefestigungsabschnitts in der Kaschierrille.

Die der vorliegenden Erfindung zugrunde liegende Idee besteht darin, einen Polsterträger derart vorzusehen, dass er in einen Einrastrahmen einrastbar ist und einen Polsterbesfestigungsabschnitt aufweist, welcher beim Einrasten in einer Kaschierrille des Einrastrahmens versenkbar ist. Der besondere Vorteil dieser Lösung besteht darin, dass das Polster ohne auf die Optik der Befestigung besondere Rücksicht nehmen zu müssen, leicht an dem Polsterbefestigungsabschnitt befestigbar ist. Der mit dem Polster versehene Polsterträger ist anschließend vorteilhafterweise werkzeuglos in den Rahmen einrastbar, wobei der Polsterbefestigungsabschnitt gleichzeitig in der Kaschierrille vom Einrastrahmen verdeckt wird. Zudem ist das Einrasten sehr schnell und einfach durchführbar.

Ein weiterer Vorteil besteht darin, dass die Verbindung zwischen Einrastrahmen und Polsterträger nach dem Einrasten unsichtbar ist.

Somit wird eine Polsteranordnung geschaffen, welche aus Designaspekten sehr ansprechend wirkt, was vornehmlich daran liegt, dass nach dem Einrasten keinerlei Befestigungsmittel, Nähte oder dergleichen sichtbar sind.

Ferner kann mit der vorliegenden Erfindung eine sehr effiziente Herstellung und Montage vorgenommen werden. Insbesondere kommen die Herstellung und die Montage ohne oder zumindest ohne aufwändige Näharbeiten aus.

Die vorliegende Erfindung ermöglicht es zudem, den Einrastrahmen gleichzeitig als strukturellen Rahmen des Sitzmöbels vorzusehen. Somit ist für das gesamte Sitzmöbel ein sehr schlankes Rahmendesign möglich.

Des Weiteren ermöglicht die erfindungsgemäße Polsteranordnung, dass ein Polstertausch schnell und einfach durch Lösen der Rastverbindung und Einrasten eines neuen Polsterträgers vorgenommen werden kann.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform ist der Einrastrahmen umlaufend ausgebildet. Alternativ oder bevorzugt zusätzlich bildet der Polsterträger im Bereich der Gegenrastmittel und des Polsterbefestigungsabschnitts einen umlaufenden Rahmenabschnitt aus. Die Gegenrastmittel und der Polsterbefestigungsabschnitt sind dabei integral mit dem Rahmenabschnitt umlaufend ausgebildet.

Mit der umlaufenden Ausbildung kann eine zuverlässig haltende Rastverbindung zwischen dem Einrastrahmen und dem Polsterträger gewährleistet werden. Der Polsterträger mit dem umlaufenden Rahmenabschnitt kann beispielsweise als Spritzteil hergestellt werden, wobei bereits beim Spritzen des Polsterträgers der umlaufende Rahmenabschnitt mit den Gegenrastmitteln und dem Polsterbefestigungsabschnitt mit ausgebildet wird. Der umlaufend ausgebildete Einrastrahmen kann entweder ebenfalls ein Spritzteil oder alternativ ein faserverstärktes Verbundbauteil umfassen. Bevorzugt wird dazu ein Kunststoff mit hoher Festigkeit eingesetzt, so dass der Einrastrahmen optisch vorteilhaft möglichst schlank ausgebildet sein kann. Alternativ kann der Einrastrahmen auch als Metallrahmen ausgebildet sein, beispielsweise als Aluminium-Druckgussteil.

Bei einer bevorzugten Ausführungsform der vorliegenden Erfindung ist der Polsterträger von einer Vorderseite in den Einrastrahmen einrastbar, so dass die Rückseite des Einrastrahmens nach dem Verrasten sichtbar ist. Insbesondere bei dieser Ausführungsform ist eine schlanke Gestaltung des Einrastrahmens aus Designaspekten besonders ansprechend. Alternativ zu einer umlaufenden Ausbildung des Einrastrahmens bzw. des Rahmenabschnitts ist auch eine U-förmige Ausbildung oder eine Ausbildung mit zumindest zwei gegenüberliegenden Befestigungsabschnitten denkbar.

Gemäß der Erfindung weist das Polster einen Bezug und zumindest in einem zentralen Vollpolsterbereich des Polsterträgers eine Schaumkomponente auf. Die Schaumkomponente ist mit dem Bezug bezogen, wobei der Bezug am Polsterbefestigungsabschnitt angebracht ist. Die Schaumkomponente kann bevorzugt direkt in den Polsterträger eingeschäumt sein. Der Bezug enthält bevorzugt eine tackerbare Membran. Alternativ kann der Bezug auch eine schweißbare Membran oder eine nähbare Membran umfassen. Der Bezug ist am Polsterbefestigungsabschnitt fixiert und über die Schaumkomponente gespannt. Auch bei dieser Ausführungsform ist der Polsterbefestigungsabschnitt bevorzugt umlaufend am Rahmenabschnitt des Polsterträgers ausgebildet, so dass der Bezug umlaufend an dem Polsterbefestigungsabschnitt angebracht werden kann. Das Anbringen wird bevorzugt mittels Tackern, Schweißen oder Nähen oder eine Kombination daraus realisiert. Alternativ ist es auch denkbar, den Bezug als verzurrbaren Bezug vorzusehen und den Bezug im Bereich des Polsterbefestigungsabschnitts zu verzurren.

Gemäß der Erfindung bildet der Polsterträger im Vollpolsterbereich eine Polsterwanne aus, in welcher die Schaumkomponente vorgesehen ist. Bei dieser Ausführungsform liegt der umlaufende Rahmenabschnitt des Polsterträgers auf einer höheren Ebene als eine Rückwand des Polsterträgers im Vollpolsterbereich. Die Ausbildung des Polsterträgers im Vollpolsterbereich ist somit wannenartig. Beim Herstellprozess wird die Schaumkomponente in die Polsterwanne bevorzugt eingeschäumt, insbesondere in Form von Kaltschaum. Im Falle eines umlaufenden Einrastrahmens ist die Polsterwanne bevorzugt derart ausgebildet, dass sie innerhalb des umlaufenden Rahmens in die von ihm beschriebene Kontur passt, und somit beim Einrasten des Polsterträgers in dem Einrastrahmen innen durch die umlaufende Form hindurchragt. Somit bildet die Polsterwanne eine an den Einrastrahmen anschließende Form aus. Dadurch wird der Einrastrahmen vorteilhaft mit dem Polsterträger und der Polsterwanne ergänzt, so dass sie gemeinsam eine lückenlose Form ausbilden.

Gemäß einer vorteilhaften Ausführungsform weist der Polsterträger am äußeren Rand des Rahmenabschnitts eine Umschlaglippe zum Umschlagen des Polsters auf. Bevorzugt ist das Polster mit einer Schaumkomponente und einem Bezug ausgebildet und es wird lediglich der Bezug an der Umschlaglippe umgeschlagen, wobei die Schaumkomponente vor oder an der Umschlaglippe ausläuft.

Bei besonders bevorzugten Ausführungsformen ist die Umschlaglippe derart ausgebildet, dass im eingerasteten Zustand ein um die Umschlaglippe umgeschlagenes Polster oder ein um die Umschlaglippe umgeschlagener Bezug am äußeren Rand bündig mit dem Einrastrahmen verläuft und zwischen der Umschlaglippe und dem Einrastrahmen in die Kaschierrille eingeführt ist. Somit trägt die Umschlaglippe zu einer ansprechenden Optik des Rahmenbereichs und des Übergangs zum Einrastrahmen bei. Insbesondere wird ein lückenloser Übergang zwischen dem Einrastrahmen und dem Polster geschaffen. Ferner verdeckt die Umschlaglippe bevorzugt zumindest abschnittsweise die Kaschierrille. Somit sind die Rast- und Gegenrastmittel, das heißt die Verbindungselemente zwischen Einrastrahmen und Polsterträger, von außen unsichtbar.

Gemäß der Erfindung ist am Polsterträger eine Rückenseitenpolsterung vorgesehen und zwischen dem Einrastrahmen und der Polsterwanne eine Kaschierspalte vorgesehen. Der Polsterträger weist im Bereich der Kaschierspalte einen Rückseitenpolsterbefestigungsabschnitt auf. Somit kann an der Rückseite des Polsterträgers das Rückseitenpolster über die Rückseite verlaufen und von der Rückseite in die Kaschierspalte eingeführt werden, in welcher es an dem Rückseitenpolsterbefestigungsabschnitt befestigt wird. Bevorzugt kann an der Kaschierrille auch ein Rückseitenpolsterumschlagfortsatz ausgebildet sein, der den Eingang der Kaschierrille verdeckt. Somit wird auch an der Rückseite ein bevorzugt nahtloser Übergang zwischen Rückseitenpolster und Einrastrahmen geschaffen, insbesondere wenn der Rückseitenpolsterbefestigungsabschnitt derart dimensioniert ist, dass das Rückseitenpolster bündig mit den Einrostrahmen abschließt oder leicht am Einrastrahmen ansteht.

In einer vorteilhaften Ausführungsform weist das Rückseitenpolster eine Rückseitenschaumkomponente und einen Rückseitenbezug auf, wobei die Rückseitenschaumkomponente mit dem Rückseitenbezug bezogen ist und der Rückseitenbezug am Rückseitenpolsterbefestigungsabschnitt angebracht ist. Somit weist das Rückseitenpolster einen im Wesentlichen analogen Aufbau wie das vordere Polster auf, so dass insgesamt unter Designaspekten ein homogener Gesamteindruck des Sitzmöbels entsteht.

Bei einer bevorzugten Ausführungsform weist der Polsterträger im Bereich der Polsterwanne zumindest eine Durchgangsöffnung auf. Die Schaumkomponente und die Rückseitenkomponente sind durch diese Rückseitenöffnung hindurch verbunden ausgebildet. Dazu wird beim Herstellen der Schaumkomponenten der Polsterträger beispielsweise in ein Schäumwerkzeug eingelegt und von der Vorderseite in der Polsterwanne eingeschäumt und durch die Durchgangsöffnung auf die Rückseite durchgeschäumt. Somit werden gleichzeitig die Schaumkomponente und die Rückseitenschaumkomponente einteilig miteinander hergestellt. Der an der Kaschierrille vorgesehene Rückseitenpolsterumschlagfortsatz ist in diesem Fall bevorzugt höckerartig ausgebildet, so dass er auch eine Ausdehnungsrichtung in Tiefenrichtung des Rückseitenpolsters aufweist. Dies ist vorteilhaft, weil somit beim Durchschäumen ein definierter Abschluss des Rückseitenpolsters an dem Höcker ausgebildet werden kann. Somit wird die Rückseite bis zum bevorzugt umlaufend ausgebildeten Höcker ausgeschäumt und nach dem Ausschäumen flächig mit einem Rückseitenbezug bezogen, wobei der Rückseitenbezug an dem Rückseitenpolsterbefestigungsabschnitt angebracht wird. Das Anbringen kann dabei analog zum Anbringen des vorderen Bezugs an dem Polsterbefestigungsabschnitt mit verschiedensten Befestigungstechniken angebracht werden, beispielsweise Tackern, Schweißen, Nähen, Kleben oder dergleichen.

Bei einer Ausführungsform ist das Polster, insbesondere dessen Bezug, mittels Heftklammern am Polsterbefestigungsabschnitt befestigt. Alternativ oder zusätzlich ist auch das Rückseitenpolster, insbesondere der Rückseitenbezug, mittels Heftklammern am Rückseitenpolsterbefestigungsabschnitt befestigt. Das Anbringen der Heftklammern wird bevorzugt mit einem Tacker vollzogen.

Bei einer bevorzugten Ausführungsform enthält der Polsterträger zumindest im Bereich des Polsterbefestigungsabschnitts und/oder im Bereich des Rückseitenpolsterbefestigungsabschnitts einen tackerbaren Werkstoff, insbesondere Polypropylen. Somit kann die Verbindung zwischen Polster bzw. Bezug und Polsterträger mittels Heftklammern realisiert sein, welche insbesondere mit einem Tacker angebracht werden. Das Tackern stellt eine sehr einfache und kostengünstige Befestigungstechnik dar, weshalb die Polsteranordnung damit kostengünstiger als mit anderen Befestigungstechniken, wie beispielsweise Nähen, hergestellt werden kann.

Bei einer besonders bevorzugten Ausführungsform eines Sitzmöbels ist das Sitzmöbel als Bürodrehstuhl ausgebildet, wobei der Einrastrahmen als struktureller Rückenlehnenrahmen des Bürodrehstuhls vorgesehen ist. Somit wird ein Bürodrehstuhl geschaffen, welcher sämtliche Vorteile des Sitzmöbels bzw. der Polsteranordnung aufweist und integral mit der Polsteranordnung ausgebildet ist. Ferner ist gerade bei einem Bürodrehstuhl die Eigenschaft des einfachen Polsterwechsels sehr vorteilhaft, weil damit mit geringem Aufwand der Bürodrehstuhl farblich und insbesondere ergonomisch sichtlich des Rückenlehnenpolsters anpassbar und sogar personalisierbar ist.

Bei einer vorteilhaften Ausführungsform eines Verfahrens zur Herstellung einer Polsteranordnung umfasst das Anbringen des Polsters am Polsterbefestigungsabschnitt einen Schritt des Antackerns des Bezugs mit Heftklammern. Dies stellt eine einfache, schnelle und kostengünstige Befestigungstechnik zum Anbringen des Polsters dar.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Darstellung einer erfindungsgemäßen Polsteranordnung in einer Querschnittsansicht;
- Fig. 2: eine Querschnittsansicht einer erfindungsgemäßen Polsteranordnung in einer weiteren Ausführungsform;
- Fig. 3: eine Einzeldarstellung des Polsterträgers der Ausführungsform aus Fig. 2 in einer Querschnittsansicht;
- Fig. 4: eine weitere Ausführungsform einer erfindungsgemäßen Polsteranordnung in einer Querschnittsansicht;
- Fig. 5: eine Querschnittsansicht einer Einzeldarstellung des Polsterträgers gemäß der Ausführungsform aus Fig. 4;
- Fig. 6: einen Bürodrehstuhl mit einer Rückenlehnenpolsteranordnung in einer perspektivischen Vorderseitendarstellung;
- Fig. 7: der Bürodrehstuhl aus Fig. 6 in einer perspektivischen Rückseitendarstellung.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Figur 1 zeigt eine schematische Darstellung einer erfindungsgemäßen Polsteranordnung in einer Querschnittsansicht. Die Polsteranordnung 10 weist einen Einrastrahmen 11 auf. Der Einrastrahmen 11 hat in dieser vereinfachten Darstellung eine im Wesentlichen rechteckige Querschnittsform, wobei in die rechteckige Querschnittsform eine Kaschierrille 13 und Rastmittel 12 mit einer Rastnase und einer für Gegenrastmittel vorgesehenen weiteren Rille aufweist. Die Polsteranordnung 10 weist ferner einen Polsterträger 14 auf. Der Polsterträger 14 weist Gegenrastmittel 15 und einen Polsterbefestigungsabschnitt 16 auf. Die Gegenrastmittel 15 sind mit den Rastmitteln 12 verrastet dargestellt, so dass die Gegenrastmittel 15 in Form einer Rastfeder in der Rille der Rastmittel 12 in Eingriff steht. Der Polsterbefestigungsabschnitt ist in der Kaschierrille 13 versenkt. Auf dem Polsterträger 14 ist ein Polster 17 vorgesehen, welches an dem Polsterbefestigungsabschnitt 16 angebracht ist. Beispielsweise kann das Polster 17 im Polsterbefestigungsabschnitt 16 angeklebt, angeschweißt, angetackert oder angenäht sein. Bevorzugt ist der Einrastrahmen 11 ein umlaufender Rahmen, so dass sich der Polsterträger 14 und das Polster 17 über einen umlaufenden Rahmen erstrecken.

In Figur 2 ist eine Ausführungsform einer erfindungsgemäßen Polsteranordnung in einer Querschnittsdarstellung gezeigt. In dieser Ausführungsform weist der Einrastrahmen 11 eine funktions- und designoptimierte Ausgestaltung auf, wobei an den inneren Anlagebereichen, in welchen der Einrastrahmen mit dem Polsterträger oder dem Polster in Berührung kommt, im Wesentlichen gerundete Kanten vorgesehen sind, und an äußeren Sichtkanten bevorzugt unter Designaspekten vorteilhafte bzw. im Wesentlichen frei gestaltbare andersartige Ausbildungen vorgesehen sind. In der hier dargestellten Ausführungsform ist beispielsweise eine scharfe Kante an der Außenseite vorgesehen. In der vorliegenden Ausführungsform weist die Polsteranordnung 10 neben den in Bezug auf Figur 1 genannten Merkmalen, zusätzlich einen anders gestalteten Polsterträger 14 auf. Der Polsterträger 14 ist in dieser Ausführungsform mit einem Rahmenabschnitt 21 und einem Vollpolsterbereich 22 gebildet. Eine Einzeldarstellung des Polsterträgers ist in Figur 3, ebenfalls in einer Querschnittsansicht, dargestellt. Der Bereich des Vollpolsterabschnitts 22 ist deutlich tiefer ausgebildet als der Rahmenabschnitt 21. Ferner ist der Vollpolsterabschnitt 22 mit einem Polster 17, welches eine Schaumkomponente 31 und einen Bezug 32 aufweist, ausgefüllt. Die Schaumkomponente 31 erstreckt sich bis an einen äußeren Rand 24 des Rahmenabschnittes 21. Der Bezug 32 erstreckt sich über die gesamte Oberfläche der Schaumkomponente 31 und ferner am äußeren Rand 24 des Rahmenabschnitts 21 um eine Umschlaglippe 25 bis in den Bereich der Kaschierrille 13. Im Bereich der Kaschierrille 13 ist ein Polsterbefestigungsabschnitt 16 des Polsterträgers 14 vorgesehen, an welchem der Bezug befestigt ist. In der vorliegenden Ausführungsform ist der Bezug 32 mittels einer Haftklammer 37 am Polsterbefestigungsabschnitt 16 befestigt. Der Polsterträger 14 weist im Vollpolsterbereich 22 eine Polsterwanne 23 auf. Diese ist als eine Vertiefung des Polsterträgers ausgebildet und ist dafür vorgesehen, die Schaumkomponente 31 aufzunehmen. Am Boden der Polsterwanne 23 weist der Polsterträger 14 eine Durchgangsöffnung 27 auf. An der Rückseite des Polsterträgers 14 ist ein Rückseitenpolster 36 angeordnet. Dieses weist eine Rückseitenpolsterschaumkomponente 36 und einen Rückseitenbezug 35 auf. Die Schaumkomponente 31 an der Vorderseite ist durch die Durchgangsöffnung 27 mit der Rückseitenschaumkomponente 36 verbunden. Diese Verbindung ist dem Herstellungsprozess geschuldet, bei welchem der Polsterträger 14 in ein nicht dargestelltes Schäumwerkzeug eingelegt wird und die Polsterwanne 23 mit Kaltschaum ausgeschäumt wird. Dabei wird gleichzeitig durch die Durchgangsöffnung durchgeschäumt, so dass die Rückseitenschaumkomponente 36 und die Schaumkomponente 31 gleichzeitig hergestellt werden. Der Rückseitenbezug 35 ist über die Rückseitenschaumkomponente 36 gespannt und erstreckt sich bis in eine Kaschierspalte 34. Im Bereich der Kaschierspalte 34, welche zwischen dem Einrastrahmen 11 und dem Polsterträger 14 am Rand der Polsterwanne vorgesehen ist, ist ein Rückseitenpolsterbefestigungsabschnitt 26 vorgesehen. An diesem Rückseitenpolsterbefestigungsabschnitt 26 ist der Rückseitenbezug 35 angebracht. Im vorliegenden Ausführungsbeispiel ist er dazu mit einer Heftklammer 38 an den Rückseitenpolsterbefestigungsabschnitt 26 angetackert. Der Polsterträger 14 weist an der Rückseite im Bereich der Kaschierspalte 34 an deren Eingang einen höckerförmigen Rückseitenpolsterumschlagfortsatz 39 auf. Dieser dient zum einen zum definierten Umschlagen des Rückseitenbezuges 35, so dass der Zugang zur Kaschierspalte 34 im Wesentlichen verdeckt ist, und dient zum anderen dem definierten Auslauf der Rückseitenschaumkomponente 36. Dies ist im Herstellungsprozess der Rückseitenschaumkomponente 36 vorteilhaft, weil damit der Polsterträger 14 im Wesentlichen auf eine flache Fläche des Schäumwerkzeugs aufgelegt werden kann und beim Durchschäumen nicht weiter begrenzt werden braucht. Insgesamt ergibt sich mit dieser Polsteranordnung eine an der Vorderund an der Rückseite gepolsterte und bezogene Polsterfläche, wobei lediglich im Bereich des Einrastrahmens ein kurzer unbezogener Außenabschnitt sichtbar ist. Dieser kurze sichtbare Außenabschnitt kann dann gemäß einer Vielzahl von Designmöglichkeiten gestaltet sein. Beispielsweise kann der Einrastrahmen im sichtbaren Außenbereich lackiert sein, insbesondere in der Farbe des Bezuges. Alternativ kann er auch in einem tiefen Schwarzton gehalten sein, so dass ein unterDesignaspekten vorteilhafter dünner dunkler Rahmen vorgesehen ist, bei welchem keinerlei Verbindungselemente, Nähte oder dergleichen sichtbar sind.

In Figur 4 ist eine weitere Ausführungsform einer erfindungsgemäßen Polsteranordnung dargestellt. In Figur 5 ist der Polsterträger 14 gemäß der Ausführungsform aus Figur 4 einzeln in einer Querschnittsdarstellung dargestellt. Diese Ausführungsform unterscheidet sich von der vorangehenden Ausführungsform aus Fig. 2 vor allem durch die Form des Polsterträgers 14' im Bereich der Polsterwanne 23' und im Bereich der Kaschierspalte 34' mit dem Rückseitenpolsterbefestigungsabschnitt 26' und dem Rückseitenpolsterumschlagfortsatz 39'. Der Rückseitenpolsterumschlagfortsatz ist in dieser Ausführungsform runder und weniger hervorstehend ausgebildet, was sowohl fertigungstechnisch als auch hinsichtlich der Anordnung des Bezuges 35 die im Folgenden dargestellten Unterschiede mit sich bringt. Im Herstellungsprozess der Rückseitenschaumkomponente 36' wird der Polsterträger 14' derart in ein Schäumwerkzeug eingelegt, dass um den Rückseitenpolsterumschlagfortsatz 39 herum ein Hohlraum vorhanden ist, so dass sich beim Ausschäumen bzw. Durchschäumen die Rückseitenschaumkomponente 36' bis in den Bereich der Kaschierspalte 34, das heißt bis zum Rückseitenpolsterbefestigungsabschnitt 26' erstreckt. An diesem befindet sich ein Absatz, an welchem die Rückseitenschaumkomponente 36' ausläuft. Der Rückseitenbezug 35 erstreckt sich in dieser Ausführungsform um die Rückseitenschaumkomponete 36' im Bereich des Rückseitenpolsterumschlagfortsatzes 39' herum und erstreckt sich weiter in dem Bereich der Kaschierspalte 34 bis zum Ende der Rückseitenschaumkomponente 36'. An deren Auslauf wird er im Bereich des Rückseitenpolsterbefestigungsabschnittes 26' an dem Polsterträger 14' angebracht. In der vorliegenden Ausführungsform ist der Rückseitenbezug 35 am Rückseitenpolsterbefestigungsabschnitt 26' mit einer Haftklammer 38' an den Polsterträger 14' getackert.

In den Ausführungsformen aus Figur 2 und Figur 4 ist jeweils der Polsterträger 14 bzw. 14' derart ausgebildet, dass er am Einrastrahmen 11 keinen Hinterschnitt ausbildet. Das heißt, dass der Bezug im Bereich des Rückseitenpolsterumschlagfortsatzes 39, 39' sich nicht bis hinter den Einrastrahmen 11 erstreckt, sondern bevorzugt bündig damit abschließt. Ein möglichst bündiger Abschluss trägt daher vorteilhaft zum optimalen Verdecken der Kaschierspalte 34 bei.

In Figur 6 ist ein Bürodrehstuhl 40 mit einer Rückenlehnenpolsteranordnung 41 dargestellt. Der Bürodrehstuhl 40 weist eine Sitzbasis 43 auf, an welcher eine Sitzfläche 44 und ein Drehstuhlkreuz 45 angebracht sind. Ferner ist an der Sitzbasis 43 ein struktureller Rahmen 42 für die Rückenlehnenpolsteranordnung 41 angebracht. Der strukturelle Rahmen 42 ist als Einrastrahmen 11 ausgebildet. Das heißt, dass der Einrastrahmen 11 in dieser Ausführungsform nicht nur zum Halten des Polsterträgers 14 dient, sondern zusätzlich den strukturellen Rahmen der gesamten Rückenlehnenpolsteranordnung 41 darstellt.

Figur 7 zeigt den Bürodrehstuhl gemäß Figur 6 in einer perspektivischen Rückseitendarstellung. Hier ist die Rückenlehnenpolsteranordnung 41 mit einem umlaufenden strukturellen Rahmen 42 dargestellt. Zusätzlich zum üblichen Polster an der Vorderseite der Rückenlehne ist der Bürodrehstuhl 40 mit einem Rückseitenpolster 46 versehen, welches bezugnehmend auf die Ausführungsbeispiele einer Polsteranordnung 10 gemäß Figur 2 und 4 dem sichtbaren Rückseitenbezug 35 des Rückseitenpolsters 33 entspricht. Insgesamt ist somit die Rückenlehnenpolsteranordnung 41 im Bereich des strukturellen Rahmens 42 gemäß den in Figur 2 oder 4 dargestellten Ausführungsformen einer Polsteranordnung ausgebildet.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Beispielsweise kann die Polsteranordnung nicht nur für eine Rückenlehne, sondern auch für eine Sitzfläche oder eine Armlehnenfläche, eine Kopfstützenfläche oder dergleichen eingesetzt werden.

Denkbar ist auch der Einsatz bei anderen Möbelarten wie Loungemöbeln oder Entspannungsmöbeln.

Der Bezug kann selbstverständlich jeder geeignete Sitzmöbelbezug, wie beispielsweise Kunstleder, Echtleder, Baumwollgewebe oder dergleichen umfassen.

Das Sitzmöbel kann beispielsweise, insbesondere aufgrund der werkzeuglosen Befestigung des Polsterträgers an dem Einrastrahmen, in einem nicht montierten Zustand ausgeliefert werden, so dass das Anbringen des Polsterträgers mitsamt dem Polster an dem Einrastrahmen einem Erstbenutzer überlassen werden könnte.

Die Rastmittel und Gegenrastmittel können beispielsweise über Öffnungen am Einrastrahmen, durch welche hindurch Rastnasen voneinander trennbar vorgesehen sein können, lösbar ausgebildet sein. Somit ist auf einfache Art und Weise ein Polstertausch möglich. Im Falle einer lösbaren Verbindung ist es denkbar, das Polster waschbar vorzusehen, beispielsweise indem der Bezug am Polsterbefestigungsabschnitt lösbar angebracht ist. Denkbar wäre hierzu die Befestigung des Polsters am Polsterbefestigungsabschnitt mit einem Reißverschluss, mit Druckknöpfen oder mit einem Verzurrband.

### Bezugszeichenliste

- 10: Polsteranordnung
- 11: Einrastrahmen
- 12: Rastmittel
- 13: Kaschierrille
- 14 , 14': Polsterträger
- 15: Gegenrastmittel
- 16: Polsterbefestigungsabschnitt
- 17: Polster

- 21: Rahmenabschnitt
- 22: Vollpolsterbereich
- 23: Polsterwanne
- 24: äußerer Rand
- 25: Umschlaglippe
- 26, 26': Rückseitenpolsterbefestigungsabschnitt
- 27: Durchgangsöffnung

- 31: Schaumkomponente
- 32: Bezug
- 33: Rückseitenpolster
- 34: Kaschierspalte
- 35: Rückseitenbezug
- 36, 36': Rückseitenschaumkomponente
- 37, 38, 38': Heftklammer
- 39, 39': Rückseitenpolsterumlenkfortsatz

- 40: Bürodrehstuhl
- 41: Rückenlehnenpolsteranordnung
- 42: struktureller Rahmen
- 43: Sitzbasis
- 44: Sitzfläche
- 45: Drehstuhlkreuz
- 46: Rückseitenbezug

## Patentansprüche

1. Polsteranordnung (10) eines Sitzmöbels, insbesondere Rückenlehnenpolsteranordnung (41) eines Bürodrehstuhls (40),
mit einem Einrastrahmen (11), welcher Rastmittel (12) und eine Kaschierrille (13) aufweist,
mit einem Polsterträger (14), der zu den Rastmitteln (12) korrespondierende Gegenrastmittel (15) und einen Polsterbefestigungsabschnitt (16) aufweist,
wobei der Polsterträger (14) derart ausgebildet ist, dass in einem vormontierten Zustand, in welchem ein Polster (17) an dem Polsterbefestigungsabschnitt (16) angebracht ist, die Rastmittel (12) mit den Gegenrastmitteln (15) verrastbar sind und der Polsterbefestigungsabschnitt (16) von außen verdeckt in der Kaschierrille (13) versenkbar ist,
wobei das Polster (17) einen Bezug (32) und zumindest in einem zentralen Vollpolsterbereich (22) des Polsterträgers (14) eine Schaumkomponente (31) aufweist, wobei die Schaumkomponente (31) mit dem Bezug (32) bezogen ist und der Bezug (32) am Polsterbefestigungsabschnitt (16) angebracht ist,
wobei der Polsterträger (14) im Vollpolsterbereich (22) eine Polsterwanne (23) ausbildet, in welcher die Schaumkomponente (31) vorgesehen ist,
wobei am Polsterträger (14) eine Rückseitenpolsterung (33) vorgesehen ist und zwischen dem Einrastrahmen (11) und der Polsterwanne (23) eine Kaschierspalte (34) vorgesehen ist, wobei der Polsterträger (14) im Bereich der Kaschierspalte einen Rückseitenpolsterbefestigungsabschnitt (26; 26') aufweist.

2. Polsteranordnung nach Anspruch 1,
**dadurch gekennzeichnet,**
dass der Einrastrahmen (11) umlaufend ausgebildet ist und/oder der Polsterträger (14) im Bereich der Gegenrastmittel (15) und des Polsterbefestigungsabschnitts (16) einen umlaufenden Rahmenabschnitt (21) ausbildet und die Gegenrastmittel (15) und der Polsterbefestigungsabschnitt (16) integral mit dem Rahmenabschnitt (21) umlaufend ausgebildet sind.

3. Polsteranordnung nach einem der vorstehenden Ansprüche,
**dadurch gekennzeichnet,**
dass der Polsterträger (14) am äußeren Rand (24) des Rahmenabschnitts (21) eine Umschlaglippe (25) zum Umschlagen des Polsters (17), insbesondere des Bezugs (32), aufweist.

4. Polsteranordnung nach Anspruch 3,
**dadurch gekennzeichnet,**
dass die Umschlaglippe (25) derart ausgebildet ist, dass im eingerasteten Zustand ein um die Umschlaglippe (25) umgeschlagenes Polster (17) oder ein um die Umschlaglippe (25) umgeschlagener Bezug (32) am äußeren Rand (24) bündig mit dem Einrastrahmen (11) verläuft und zwischen der Umschlaglippe (25) und dem Einrastrahmen (11) in die Kaschierrille (13) eingeführt ist.

5. Polsteranordnung nach Anspruch 1,
**dadurch gekennzeichnet,**
**dass** das Rückseitenpolster (33) eine Rückseitenschaumkomponente (36; 36') und einen Rückseitenbezug (35) aufweist, wobei die Rückseitenschaumkomponente (36; 36') mit dem Rückseitenbezug (35) bezogen ist und der Rückseitenbezug (35) am Rückseitenpolsterbefestigungsabschnitt (26; 26') angebracht ist.

6. Polsteranordnung nach Anspruch 5,
**dadurch gekennzeichnet,**
**dass** der Polsterträger (14) im Bereich der Polsterwanne (23) zumindest eine Durchgangsöffnung (27) aufweist und die Schaumkomponente (31) und die Rückseitenschaumkomponente (36) durch die Rückseitenöffnung (27) hindurch verbunden ausgebildet sind.

7. Polsteranordnung nach einem der vorstehenden Ansprüche,
**dadurch gekennzeichnet,**
**dass** das Polster (17), insbesondere dessen Bezug (32), mittels Heftklammern (37) am Polsterbefestigungsabschnitt (16) befestigt ist und/oder das Rückseitenpolster (33), insbesondere der Rückseitenbezug (35), mittels Heftklammern (38; 38') am Rückseitenpolsterbefestigungsabschnitt (26; 26') befestigt ist.

8. Polsteranordnung nach Anspruch 7,
**dadurch gekennzeichnet,**
**dass** der Polsterträger (14) zumindest im Bereich des Polsterbefestigungsabschnittes (16) und/oder im Bereich des Rückseitenpolsterbefestigungsabschnittes (26; 26') einen tackerbaren Werkstoff, insbesondere Polypropylen, enthält.

9. Sitzmöbel(40),
mit einer Polsteranordnung (10) gemäß einem der Patentansprüche 1 bis 8.

10. Sitzmöbel nach Anspruch 9,
**dadurch gekennzeichnet,**
**dass** das Sitzmöbel (40) als Bürodrehstuhl (40) ausgebildet ist, wobei der Einrastrahmen (11) als struktureller Rückenlehnenrahmen (42) des Bürodrehstuhls (40) vorgesehen ist.

11. Montageverfahren zur Herstellung einer Polsteranordnung (10), insbesondere einer Polsteranordnung (10) nach einem der vorstehenden Ansprüche, mit den Schritten:
Bereitstellen eines Einrastrahmens (11), welcher Rastmittel (12) und eine Kaschierrille (13) aufweist;
Bereitstellen eines Polsterträgers (14), wobei der Polsterträger (14) im Vollpolsterbereich (22) eine Polsterwanne (23) ausbildet, in welcher eine Schaumkomponente (31) vorgesehen ist, der zu den Rastmitteln (12) korrespondierende Gegenrastmittel (15) und einen Polsterbefestigungsabschnitt (16) aufweist; wobei am Polsterträger (14) eine Rückseitenpolsterung (33) vorgesehen ist und zwischen dem Einrastrahmen (11) und der Polsterwanne (23) eine Kaschierspalte (34) vorgesehen ist, wobei der Polsterträger (14) im Bereich der Kaschierspalte einen Rückseitenpolsterbefestigungsabschnitt (26; 26') aufweist;
Versehen des Polsterträgers (14) mit einem Polster (17), wobei das Polster (17) einen Bezug (32) und zumindest in einem zentralen Vollpolsterbereich (22) des Polsterträgers (14) eine Schaumkomponente (31) aufweist, wobei die Schaumkomponente (31) mit dem Bezug (32) bezogen ist und der Bezug (32) am Polsterbefestigungsabschnitt (16) angebracht ist, und Anbringen des Polsters (17) am Polsterbefestigungsabschnitt (16); und Anbringen der Rückseitenpolster (33) am Rückseitenpolsterbefestigungsabschnitt (26; 26');
Werkzeugloses Einrasten der Rastmittel (12) mit den Gegenrastmitteln (15) unter gleichzeitigem Versenken des Polsterbefestigungsabschnitts (16) in der Kaschierrille (13).

12. Verfahren nach Anspruch 11,
**dadurch gekennzeichnet**,
dass das Anbringen des Polsters (17) am Polsterbefestigungsabschnitt (16) einen Schritt des Antackerns des Bezuges (32) mit Heftklammern (37; 38; 38') umfasst.

## Claims

1. Cushion arrangement (10) for a piece of seating furniture, in particular a backrest cushion arrangement (41) for an office swivel chair (40),
- comprising a latch-in frame (11), which has latch means (12) and a covering groove (13),
- comprising a cushion support (14), which comprises counter latch means (15) corresponding to the latch means (12) and a cushion fixing portion (16),
wherein the cushion support (14) is formed in such a way that in a pre-mounted state, in which a cushion (17) is attached to the cushion fastening portion (16), the latch means (12) can be latched to the counter latch means (15) and the cushion fastening portion (16) can be lowered in the covering groove (13) so as to be concealed from the outside,
wherein the cushion (17) comprises a cover (32) and, at least in a central full-cushion region (22) of the cushion support (14), a foam component (31), the foam component (31) being covered with the cover (32) and the cover (32) being attached to the cushion fastening portion (16),
wherein, in the full-cushion region (22), the cushion support (14) forms a cushion recess (23), in which the foam component (31) is provided,
wherein a rear-face cushion (33) is provided on the cushion support (14) and a covering gap (34) is provided between the latch-in frame (11) and the cushion recess (23), the cushion support (14) comprising a rear-face cushion fastening portion (26; 26') in the region of the covering gap.

2. Cushion arrangement according to claim 1, **characterised in that** the latch-in frame (11) is formed peripherally, and/or the cushion support (14) forms a peripheral frame portion (21) in the region of the counter latch means (15) and of the cushion fastening portion (16), and the counter latch means (15) and the cushion fastening portion (16) are formed peripherally integrally with the frame portion (21).

3. Cushion arrangement according to either of the preceding claims, **characterised in that** the cushion support (14) comprises a handling lip (25) for changing the cushion (17), in particular the cover (32), at the outer edge (24) of the frame portion (21).

4. Cushion arrangement according to claim 3, **characterised in that** the handling lip (25) is formed in such a way that, in the latched-in state, a cushion (17) changed at the handling lip (25) or a cover (32) changed at the handling lip (25) extends flush with the latch-in frame (11) at the outer edge (24) and is introduced into the covering groove (13) between the handling lip (25) and the latch-in frame (11).

5. Cushion arrangement according to claim 1, **characterised in that** the rear-face cushion (33) comprises a rear-face foam component (36; 36') and a rear-face cover (35), the rear-face foam component (36; 36') being covered with the rear-face cover (35) and the rear-face cover (35) being attached to the rear-face cushion fastening portion (26; 26').

6. Cushion arrangement according to claim 5, **characterised in that** the cushion support (14) comprises at least one through-opening (27) in the region of the cushion recess (23), and the foam component (31) and the rear-face foam component (36) are connected through the rear-face opening (27).

7. Cushion arrangement according to any of the preceding claims, **characterised in that** the cushion (17), in particular the cover (32) thereof, is fastened to the cushion fastening portion (16) using staples (37), and/or the rear-face cushion (33), in particular the rear-face cover (35) thereof, is fastened to the rear-face cushion fastening portion (26; 26') using staples (38; 38').

8. Cushion arrangement according to claim 7, **characterised in that** the cushion support (14) contains a material which can be stapled, in particular polypropylene, at least in the region of the cushion fastening portion (16) and/or in the region of the rear-face cushion fastening portion (26; 26).

9. Piece of seating furniture (40), comprising a cushion arrangement (10) according to any of claims 1 to 8.

10. Piece of seating furniture according to claim 9, **characterised in that** the piece of seating furniture (40) is formed as an office swivel chair (40), the latch-in frame (11) being provided as a structural backrest frame (42) of the office swivel chair (40).

11. Assembly method for manufacturing a cushion arrangement (10), in particular a cushion arrangement (10) according to any of the preceding claims, comprising the steps of:
- providing a latch-in frame (11), which has latch means (12) and a covering groove (13);
- providing a cushion support (14), the cushion support (14), at least in the full-cushion region (22), forming a cushion recess (23), in which a foam component (31) is provided, and said support comprising counter latch means (15) corresponding to the latch means (12) and a cushion fixing portion (16); a rear-face cushion (33) being provided on the cushion support (14) and a covering gap (34) being provided between the latch-in frame (11) and the cushion recess (23), the cushion support (14) comprising a rear-face cushion fastening portion (26; 26') in the region of the covering gap;
- providing the cushion support (14) with a cushion (17), the cushion (17) comprising a cover (32) and, at least in a central full-cushion region (22) of the cushion support (14), a foam component (31), the foam component (31) being covered using the cover (32) and the cover (32) being attached to the cushion fastening portion (16), and attaching the cushion (17) to the cushion fastening potion (16); and attaching the rear-face cushion (33) to the rear-face cushion fastening portion (26; 26');
- latching the latch means (12) to the counter latch means (15), without using tools, whilst simultaneously lowering the cushion fastening portion (16) in the covering groove (13).

12. Method according to claim 11, **characterised in that** attaching the cushion (17) to the cushion fastening portion (16) comprises a step of stapling the cover (32) on using staples (37; 38; 38').

## Revendications

1. Agencement de rembourrage (10) d'un meuble siège, en particulier agencement de rembourrage de dossier (41) d'une chaise de bureau pivotante (40),
- comportant un cadre d'encliquetage (11), qui présente des moyens d'enclenchement (12) et un cache-rainure (13),
- comportant un support de rembourrage (14), qui présente des moyens de contre-enclenchement (15) correspondant aux moyens d'enclenchement (12) et une section de fixation de rembourrage (16),
dans lequel le support de rembourrage (14) est réalisé de telle manière que, dans un état prémonté, dans lequel un rembourrage (17) est monté au niveau de la section de fixation de rembourrage (16), les moyens d'enclenchement (12) peuvent s'enclencher avec les moyens de contre-enclenchement (15) et la section de fixation de rembourrage (16) est, recouverte de l'extérieur, escamotable dans le cache-rainure (13),
dans lequel le rembourrage (17) présente un revêtement (32) et, au moins dans une zone centrale de rembourrage intégral (22) du support de rembourrage (14), un composant de mousse (31), le composant de mousse (31) étant recouvert du revêtement (32) et le revêtement (32) étant monté au niveau de la section de fixation de rembourrage (16),
dans lequel le support de rembourrage (14) réalise dans la zone de rembourrage intégral (22) une cuvette de rembourrage (23), dans laquelle est prévu le composant de mousse (31),
dans lequel un rembourrage de la face arrière (33) est prévu au niveau du support de rembourrage (14) et une fente de dissimulation (34) est prévue entre le cadre d'encliquetage (11) et la cuvette de rembourrage (23), le support de rembourrage (14) présentant dans la zone de la fente de dissimulation une section de fixation de rembourrage de la face arrière (26 ; 26').

2. Agencement de rembourrage selon la revendication 1, **caractérisé par le fait que** le cadre d'encliquetage (11) est réalisé de manière périphérique et/ou le support de rembourrage (14) dans la zone des moyens de contre-enclenchement (15) et de la section de fixation de rembourrage (16) réalise une section de cadre (21) périphérique et les moyens de contre-enclenchement (15) et la section de fixation de rembourrage (16) sont réalisés intégralement de manière périphérique avec la section de cadre (21).

3. Agencement de rembourrage selon l'une des revendications précédentes, **caractérisé par le fait que** le support de rembourrage (14) présente sur le bord extérieur (24) de la section de cadre (21) une lèvre de rabat (25) pour rabattre le rembourrage (17), en particulier le revêtement (32).

4. Agencement de rembourrage selon la revendication 3, **caractérisé par le fait que** la lèvre de rabat (25) est réalisée de telle manière que, dans un état enclenché, un rembourrage (17) rabattu autour de la lèvre de rabat (25) ou un revêtement (32) rabattu autour de la lèvre de rabat (25) s'étend sur le bord extérieur (24) à fleur du cadre d'encliquetage (11) et est introduit entre la lèvre de rabat (25) et le cadre d'encliquetage (11) dans le cache-rainure (13).

5. Agencement de rembourrage selon la revendication 1, **caractérisé par le fait que** le rembourrage de la face arrière (33) présente un composant de mousse de la face arrière (36 ; 36') et un revêtement de la face arrière (35), le composant de mousse de la face arrière (36 , 36') étant recouvert du revêtement de face arrière (35) et le revêtement de la face arrière (35) étant monté au niveau de la section de fixation de rembourrage de la face arrière (26 ; 26').

6. Agencement de rembourrage selon la revendication 5, **caractérisé par le fait que** le support de rembourrage (14) présente dans la zone de la cuvette de rembourrage (23) au moins une ouverture de passage (27) et le composant de mousse (31) et le composant de mousse de la face arrière (36) sont réalisés reliés à travers l'ouverture de face arrière (27).

7. Agencement de rembourrage selon l'une des revendications précédentes, **caractérisé par le fait que** le rembourrage (17), en particulier son revêtement (32), est fixé au moyen d'agrafes (37) à la section de fixation de rembourrage (16) et/ou le rembourrage de la face arrière (33), en particulier le revêtement de la face arrière (35), est fixé au moyen d'agrafes (38 ; 38') au niveau de la section de fixation de rembourrage de la face arrière (26 ; 26').

8. Agencement de rembourrage selon la revendication 7, **caractérisé par le fait que** le support de rembourrage (14) contient, au moins dans la zone de la section de fixation de rembourrage (16) et/ou dans la zone de la section de fixation de rembourrage de la face arrière (26 ; 26'), un matériau agrafable, en particulier du polypropylène.

9. Meuble siège (40), comportant un agencement de rembourrage (10) selon l'une des revendications 1 à 8.

10. Meuble siège selon la revendication 9, **caractérisé par le fait que** le meuble siège (40) est réalisé sous forme de chaise de bureau pivotante (40), le cadre d'encliquetage (11) étant prévu sous forme de cadre de dossier structurel (42) de la chaise de bureau pivotante (40).

11. Procédé de montage pour la fabrication d'un agencement de rembourrage (10), en particulier d'un agencement de rembourrage (10) selon l'une des revendications précédentes, comportant les étapes de :
- fourniture d'un cadre d'encliquetage (11), qui présente des moyens d'enclenchement (12) et un cache-rainure (13) ;
- fourniture d'un support de rembourrage (14), le support de rembourrage (14) réalisant dans la zone de rembourrage intégral (22) une cuvette de rembourrage (23), dans laquelle est prévu un composant de mousse (31), qui présente des moyens de contre-enclenchement (15) correspondant aux moyens d'enclenchement (12) et une section de fixation de rembourrage (16) ; un rembourrage de la face arrière (33) étant prévu au niveau du support de rembourrage (14) et une fente de dissimulation (34) étant prévue entre le cadre d'encliquetage (11) et la cuvette de rembourrage (23), le support de rembourrage (14) présentant dans la zone de la fente de dissimulation une section de fixation de rembourrage de la face arrière (26 ; 26') ;
- équipement du support de rembourrage (14) avec un rembourrage (17), le rembourrage (17) présentant un revêtement (32) et, au moins dans une zone centrale de rembourrage intégral (22) du support de rembourrage (14), un composant de mousse (31), le composant de mousse (31) étant recouvert du revêtement (32) et le revêtement (32) étant monté au niveau de la section de fixation de rembourrage (16), et montage du rembourrage (17) au niveau de la section de fixation de rembourrage (16) ; et montage du rembourrage de la face arrière (33) au niveau de la section de fixation de rembourrage de la face arrière (26 ; 26') ;
- encliquetage sans l'aide d'outil des moyens d'enclenchement (12) avec les moyens de contre-enclenchement (15) par escamotage simultané de la section de fixation de rembourrage (16) dans le cache-rainure (13).

12. Procédé selon la revendication 11, **caractérisé par le fait que** le montage du rembourrage (17) au niveau de la section de fixation de rembourrage (16) comprend une étape d'agrafage du revêtement (32) avec des agrafes (37 ; 38 ; 38').
